# DEMANDE DE BREVET EUROPEEN

(11) **EP 1 153 633 A1**
(43) Date de publication de la demande: **14.11.2001**
(21) Numéro de dépôt: 01110718.2
(22) Date de dépôt: 03.05.2001
(51) Int. Cl.: A63C 5/00, A63C 5/12

(54) **Ski prévu pour pratique du ski alpin**

(30) Priorité: 10.05.2000 FR 0006175
(71) Demandeur: Salomon S.A., 74370 Metz-Tessy (FR)
(72) Inventeur: Krafft, Bertrand, 73100 Brison Saint-Innocent (FR); Huyghe, Christian, 74540 Gruffy (FR)

(57) **Abrégé**

L'invention concerne un ski prévu pour la pratique du ski alpin, comprenant un corps, des extrémités avant et arrière, une semelle de glisse (6) surmontée d'au moins une couche de renfort inférieure (9), d'un noyau (12) et d'au moins une couche de renfort supérieure (16).

Il est caractérisé par le fait que le noyau a une âme centrale (18) en matériau dur qui s'étend sur une partie de la longueur et de la largeur du ski, et une bordure (22) en matériau plus tendre qui borde l'âme sur les côtés, l'avant et l'arrière.

## Description

L'invention concerne un ski prévu pour la pratique du ski alpin.

De façon connue, un ski se présente comme une poutre allongée ayant à sa face inférieure une semelle de glisse, et recevant à sa face supérieure des éléments de retenue prévus pour retenir la chaussure du skieur.

La répartition de pression du ski sur sa surface de glisse est un paramètre important qui détermine les qualités de glisse du ski et de conduite en virage.

On a proposé de nombreuses solutions visant à mieux maîtriser cette répartition de pression.

Parmi ces solutions, celle décrite dans la demande de brevet EP 938 917 propose de monter les éléments de retenue sur deux platines oscillantes reliées au ski par des axes d'articulation transversaux qui traversent la structure du ski. Les platines sont reliées entre elles par une liaison.

Une telle construction donne de bons résultats. Toutefois, il est plutôt adapté à des skis qui sont relativement étroits au niveau du patin, c'est-à-dire la partie centrale du ski.

Un but de l'invention est de proposer une construction de même type qui convienne mieux pour des skis larges.

Le ski selon l'invention comprend un corps allongé, des extrémités avant et arrière, une semelle de glisse surmontée d'au moins une couche de renfort inférieure, d'un noyau et d'au moins une couche de renfort supérieure. Il est caractérisé par le fait que le noyau a une âme centrale en matériau dur qui s'étend sur une partie de la longueur et de la largeur du ski, et une bordure en matériau plus tendre qui borde l'âme sur les côtés, l'avant et l'arrière.

Selon une caractéristique secondaire, l'âme centrale est en saillie dans le sens de la hauteur par rapport au reste du noyau.

Selon une autre caractéristique secondaire, le ski est surmonté de deux platines oscillantes ayant une surface supérieure de montage prévue pour recevoir des éléments de retenue, les platines étant assemblées au ski autour d'un axe transversal porté par l'âme du noyau.

L'invention sera mieux comprise en se référant à la description ci-dessous et aux dessins en annexe qui lui sont attachés.

La figure 1 représente en perspective un ski nu selon la présente invention.

La figure 2 est une vue en coupe du ski de la figure 1 au niveau de sa zone centrale.

La figure 3 est une vue en coupe du ski de la figure 1 vers l'une de ses extrémités.

La figure 4 montre l'âme du noyau.

La figure 5 montre la zone centrale du ski de la figure 1 équipée de platines.

La figure 6 est une vue en coupe transversale du ski au niveau de l'une des platines.

Le ski 1 qui est représenté en figure 1 comprend un corps allongé 2, avec deux extrémités avant et arrière 3 et 4. L'extrémité avant 3 est relevée et arrondie pour former une spatule. Dans le mode de réalisation illustré, l'extrémité arrière 4 est également relevée et arrondie. Ceci toutefois n'est pas limitatif, et l'on pourrait avoir une extrémité coupée droite comme pour un ski traditionnel.

De façon connue, le ski 1 a dans sa partie inférieure une semelle de glisse 6. La semelle est bordée latéralement par deux carres latérales 7 et 8.

La semelle de glisse 6 est surmontée d'une couche de renfort 9 en résine armée de fibres, elle-même surmontée de préférence par une couche de renfort métallique 10, réalisée notamment en aluminium. Ces différentes couches sont logées entre les carres 7 et 8.

Au dessus de ce sous-ensemble inférieur se trouve le noyau 12 qui va être décrit en détail plus loin. Au-dessus du noyau se trouve de préférence une couche 14 de renfort métallique qui est de même nature que la couche 10. Si la couche 10 est présente, en principe la couche 14 l'est également. Enfin une couche de renfort supérieure 16 en résine armée d'une nappe de fibres recouvre l'ensemble à la manière d'une coque, c'est-à-dire que cette couche redescend le long des flancs latéraux jusque sur les carres latérales. De préférence, comme cela est visible dans les figures 3 et 4, les carres débordent de chaque côté sur une petite largeur, et la couche de renfort supérieure 16 descend jusqu'au contact de ces parties débordantes qu'elle recouvre.

De façon classique, un film de collage est interposé entre les couches de renfort métalliques si elles sont présentes et le noyau. Ces couches n'ont pas été représentées dans les figures. En outre, la couche de renfort supérieure est recouverte d'une couche de décoration qui n'est pas non plus représentée dans les figures. Cette couche de décoration est de tout type approprié et connu.

Selon l'invention, le noyau 12 comprend deux parties principales de nature différente. Tout d'abord, le noyau 12 a une âme centrale 18 réalisée en un matériau relativement dur, tel que du bois. L'âme centrale s'étend sur une portion seulement de la longueur et de la largeur du ski.

Selon le mode de réalisation illustré, l'âme centrale repose dans le sens de la hauteur sur le sous-ensemble inférieur, c'est-à-dire sur la couche de renfort 10 métallique. Et elle fait saillie vers le haut par rapport au reste du noyau. Ainsi, dans la figure 1 l'arête en saillie 19 est formée par l'âme centrale du noyau recouverte des couches de renfort supérieures. Dans la partie centrale du ski, l'arête en saillie est relativement large. Sa largeur est proche de celle d'un ski traditionnel soit environ 60 millimètres. Cette valeur n'est pas limitative.

La figure 4 représente en perspective l'âme 18 du noyau. Elle est formée par exemple par un bloc de bois allongé. Le bloc est affiné dans le sens de la largeur vers chacune de ses extrémités 18a et 18b. Dans ces zones, son épaisseur est également réduite par usinage de sa partie supérieure. Dans sa partie médiane 21, l'âme 18 a des bords latéraux et des faces supérieure et inférieure sensiblement parallèles.

Comme cela a été dit précédemment, l'âme est réalisée de préférence en bois, par exemple en lamelles de hêtre et de peuplier collées et il est façonné par usinage.

Le reste du noyau qui forme la bordure 22 de l'âme 18 latéralement, sur l'avant et l'arrière est réalisé en un matériau plus tendre et plus léger que l'âme. Par exemple la bordure est en mousse de polyuréthane éventuellement armée de fibres de verre. Cette bordure est par exemple réalisée à partir d'un pain de mousse découpé ou usiné à la forme désirée, avec une découpe centrale dans laquelle est logée l'âme.

L'âme centrale et la bordure définissent deux zones du ski d'altitude bien distincte. Pour tenir compte de cela, de préférence, la couche de renfort métallique 14, si elle est présente est formée de deux parties, une partie de bordure 14a qui recouvre la bordure du noyau et qui a une découpe centrale traversée par l'âme 18, et une partie centrale 14b qui recouvre la face supérieure de l'âme centrale 18 du noyau en épousant sa forme.

La section du ski représentée en figure 2 est réalisée dans la zone centrale, où on a l'âme 18 et la bordure 22 du noyau côte à côte. La section de la figure 3 est réalisée vers l'une ou l'autre des extrémités où le noyau est formé uniquement par la bordure 22.

On a réalisé un ski selon ce mode de construction ayant les dimensions suivantes, longueur 1950 millimètres, largeur maximale en spatule 120 millimètres, largeur minimale dans la zone centrale 86 millimètres, largeur maximale en talon 115 millimètres, avec un noyau ayant une âme de 1200 millimètres de long, 60 millimètres de large, en saillie de 8 millimètres vers le milieu et 1,5 millimètres vers les extrémités par rapport au reste du noyau, l'épaisseur du ski étant de 12 millimètres dans ces zones de bordure. Naturellement, ces chiffres ne sont donnés qu'à titre d'exemple et n'ont pas de valeur limitative.

Pour supporter les éléments de retenue de la chaussure, le ski de l'invention est équipé de préférence de deux platines 23 et 24. Les platines ont la même construction, avec une face supérieure de montage 23a, 24a qui est prévue pour être percée et recevoir des éléments de retenue avant et arrière d'un type connu. Les faces de montage 23a et 24a sont maintenues légèrement surélevées par rapport à la surface supérieure du ski.

Les platines chevauchent l'arête 19 du ski. Elles sont formées chacune par exemple par une plaque en aluminium ou autre qui est pliée à la largeur de l'arête 19 de façon à former deux ailes latérales qui redescendent le long des flancs de l'arête 19.

Ainsi la platine 23 qui est représentée en section dans la figure 6 a deux ailes latérales 23b, 23c qui longent l'arête 19.

Chacune des ailes est percée d'un orifice traversé par une vis qui est vissée dans l'âme. Les vis d'assemblage d'une platine sont vissées dans l'alignement l'une de l'autre, de façon à définir pour la platine un axe transversal d'oscillation qui traverse l'âme du noyau. En variante, à la place des vis, on pourrait avoir un goujon ou autre qui traverse la structure du ski. On pourrait aussi utiliser des inserts logés dans la structure du ski lors de sa fabrication.

Pour permettre le passage des têtes de vis au moment du montage, de préférence, le ski présente dans la zone de bordure de l'arête quatre rainures transversales de faible profondeur 26, 27, 28, 29 en alignement avec les logements des vis. La profondeur des rainures est déterminée pour permettre le passage des têtes de vis. De plus, contre l'arête, le ski a un petit évidement au niveau de chacun des logements de vis, pour permettre le logement de l'aile de la platine. Les évidements 34 et 35 pour les ailes 23b et 23c sont visibles dans la figure 6. Ces différents reliefs du ski sont mis en forme par découpe ou usinage du noyau, ou un autre moyen approprié. De préférence, la couche de renfort métallique 14 est mise en forme pour épouser ces reliefs.

Au-dessus de l'arête 19, des fines plaquettes 30, 31, 32, 33 d'un matériau déformable, par exemple en élastomère, sont intercalées entre les faces de montage des platines et la surface supérieure de l'arête. On peut réaliser les plaquettes avec une dureté différente, dans ce cas, de préférence, les plaquettes intérieures 31 et 32 sont plus dures que les plaquettes extérieures 30 et 33. Les plaquettes comblent l'espace entre les platines et le ski.

Lors de la glisse, le noyau en deux parties permet un meilleur étalement des pressions. En effet, l'âme en bois raidit la partie centrale du ski où est concentrée la plus grande partie des forces de pression. Elle agit comme une poutre qui étale sur toute sa longueur les efforts d'appui de la chaussure qui sont concentrés au niveau des liaisons entre les platines et du ski. De ce fait, les pics de pression que l'on rencontre usuellement vers chaque liaison ou chaque élément de retenue sont atténués. En outre, les plaques oscillantes qui portent les éléments de retenue de la chaussure libèrent le ski en flexion et assurent un meilleur enroulement du ski dans les courbes, d'où une meilleure conduite du ski. La partie du noyau qui est en mousse confère au ski de la légèreté, et également une certaine souplesse. Il est possible de cette façon de construire des skis très larges, notamment dans la zone centrale. Ces skis ont une grande portance, compte tenu de leur surface de glisse. Ils ont néanmoins une grande maniabilité grâce à la construction particulière du noyau et aux platines articulées.

Naturellement la présente description n'est donnée qu'à titre indicatif, et l'on pourrait adopter d'autres mises en oeuvre de l'invention sans pour autant sortir du cadre de celle-ci.

En particulier, l'âme du noyau en matériau dur pourrait occuper une partie seulement de l'épaisseur du noyau. Sur l'autre partie de son épaisseur, le noyau serait formé par le même matériau que la bordure, notamment la mousse de polyuréthanne.

Dans ce cas, l'âme du noyau ne serait pas en contact direct avec le sous-ensemble inférieur du ski, mais garderait néanmoins sa fonction d'étalement de la pression sur la surface de glisse.

Egalement on pourrait mettre en oeuvre un autre mode de montage des éléments de retenue. Par exemple, les éléments pourraient être assemblés directement sur le dessus de l'arête 19 en profitant de sa grande largeur. Dans ces conditions, on pourrait réduire la différence d'altitude entre le sommet de l'arête et le reste du ski. A la limite, l'âme et la bordure pourraient avoir sensiblement la même épaisseur.

## Revendications

1. Ski prévu pour la pratique du ski alpin, comprenant un corps allongé (2), des extrémités avant et arrière (3, 4), une semelle de glisse (6) bordée de deux carres latérales (7, 8) et surmontée d'au moins une couche de renfort inférieure (9), d'un noyau (12) et d'au moins une couche de renfort supérieure (16), **caractérisé par le fait que** le noyau a une âme centrale (18) en matériau dur qui s'étend sur une partie de la longueur et de la largeur du ski, et une bordure (22) en matériau plus tendre qui borde l'âme sur les côtés, l'avant et l'arrière.

2. Ski selon la revendication 1, **caractérisé par le fait que** l'âme (18) du noyau est en saillie par rapport à la bordure (22) dans le sens de la hauteur, de façon à former à la surface supérieure du ski une arête saillante (19).

3. Ski selon la revendication 2, **caractérisé par le fait que** l'âme (18) du noyau est en saillie de 1,5 à 8 millimètres par rapport à la bordure(22).

4. Ski selon la revendication 1, **caractérisé par le fait que** l'âme (18) est en bois et la bordure (22) du noyau est en mousse de polyuréthanne armée de fibres.

5. Ski selon la revendication 1, **caractérisé par le fait que** les carres (7, 8) débordent latéralement, et que la couche de renfort supérieure (16) redescend le long des flancs latéraux du ski jusqu'aux carres (7, 8) dont elle recouvre la partie débordante.

6. Ski selon la revendication 1, **caractérisé par le fait que** l'âme du noyau s'étend entre les couches de renfort supérieure et inférieure.

7. Ski selon la revendication 1, **caractérisé par le fait que** l'âme du noyau s'étend sur une partie seulement de la hauteur du noyau comprise entre les couches de renfort supérieure et inférieure.

8. Ski selon la revendication 2, **caractérisé par le fait qu'**il est surmonté de deux platines (23, 24), chacune ayant une face de montage (23a, 24a) prévue pour un élément de retenue de la chaussure, deux ailes latérales (23b, 23c) qui redescendent le long de l'arête, que les faces de montages des platines sont surélevées par rapport à la surface supérieure de l'arête (19), et que les platines sont montées oscillantes autour d'un axe transversal qui traverse l'âme du noyau.

9. Ski selon la revendication 8, **caractérisé par le fait que** chacune des platines est assemblée au ski par des vis vissées dans l'âme (18) du noyau.

10. Ski selon la revendication 6, **caractérisé par le fait que** des plaquettes (30, 31, 32, 33) en matériau élastiquement déformable sont intercalées entre chaque platine (23, 24) et la surface supérieure de l'arête (19).

11. Ski selon la revendication 6, **caractérisé par le fait qu'**il a une longueur de 1950 millimètres, et une largeur minimale de 86 millimètres dans sa zone centrale, et que l'âme du noyau mesure 1200 millimètres de long et 80 millimètres de large dans sa partie centrale.
